# EUROPÄISCHE PATENTSCHRIFT

(11) **EP 0 099 331 B1**
(45) Veröffentlichungstag und Bekanntmachung des Hinweises auf die Patenterteilung: **10.12.1986**
(21) Anmeldenummer: 83810282.0
(22) Anmeldetag: 24.06.1983
(51) Int. Cl.: C25C 3/08

(54) **Kathodenwanne einer Aluminiumelektrolysezelle**
Aluminium electrolysis cell pot
Cuve cathodique pour cellule d'électrolyse d'aluminium

(30) Priorität: 12.07.1982 CH 4249/82
(43) Veröffentlichungstag der Anmeldung: 25.01.1984
(73) Patentinhaber: SCHWEIZERISCHE ALUMINIUM AG, CH-3965 Chippis (CH)
(72) Erfinder: Zollinger, Max, CH-8820 Wädenswil (CH); Jemec, Raoul, CH-8121 Benglen (CH)

## Beschreibung

Die Erfindung bezieht sich auf eine Kathodenwanne einer Schmelzflusselektrolysezelle zur Herstellung von Aluminium, bestehend aus einer von Metallbauteilen getragenen bzw. gestützten äusseren Stahlwanne, einer wärmedämmenden Isolationsschicht und einer elektrisch leitenden, gegen das schmelzflüssige Aluminium und den Elektrolyten beständigen Innenauskleidung aus Kohlenstoff.

Für die Gewinnung von Aluminium durch Schmelzflusselektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In den Elektrolyten tauchen von oben Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940 bis 970°C statt.

Die Kohlenstoffauskleidung erfährt im Verlaufe der Betriebsdauer eine bedeutsame Volumenzunahme. Diese wird durch das Eindringen von Komponenten, die aus dem Elektrolyten stammen, verursacht. Unter Komponenten werden beispielsweise Natrium oder Salze, aus denen die Fluoridschmelze zusammengesetzt ist, sowie chemische Verbindungen, die durch nicht näher bekannte Reaktionen aus der Fluoridschmelze entstanden sind, verstanden.

Weiter sind insbesondere zwei wesentliche Einflussfaktoren, welche das Aufquellen der Kathodenkohle im Betrieb steuern, bekannt:
- Die angelegte Stromdichte: Je grösser die Stromdichte, umso grösser ist die Volumenzunahme.
- Die Qualität des Kohlenstoffs: Je höher der Graphitisierungsgrad, desto kleiner ist die Volumenzunahme.

Die aufquellende Kohlenstoffauskleidung drückt auf die thermische Isolation und damit indirekt auf die Stahlwanne. Diese kann dadurch nichtreversible Verformungen erleiden, die sie bis in den plastischen Bereich des Stahles beanspruchen und zum Reissen bringen können.

Die Neigung zur Aufwölbung des Kohlenstoffbodens steigt mit zunehmendem Zellenalter; bei der Aufwölbung entstehen Risse. Das flüssige Aluminium kann dann durch diese Risse eindringen und die eisernen Kathodenbarren, welche den elektrischen Gleichstrom abführen, angreifen. Die Zerstörung der Auskleidung der Zelle kann soweit fortschreiten, dass das flüssige Aluminium aus der Zelle ausfliesst. In diesem Fall muss die Zelle im allgemeinen vorzeitig ausser Betrieb gesetzt werden. Dies führt zu teuren Reparaturen; ausserdem erleidet man durch den Stillstand derZelle einen Produktionsverlust.

Es sind zahlreiche Versuche unternommen worden, durch das Anbringen von Versteifungen auf der Stahlwanne Verformungen und Risse im Kohlenstoffboden zu vermeiden. Diese konnten jedoch üblicherweise nicht verhindert, sondern lediglich vermindert werden. Weiter stellen Versteifungen einen wesentlichen wirtschaftlichen Nachteil dar, die Zelle wird verteuert und das Gesamtgewicht der Kathodenwanne erheblich erhöht.

Andere Anstrengungen hatten das Ziel, die Tränkung der Kohlenstoffauskleidung mit Elektrolytkomponenten und die daraus resultierenden Volumenvergrösserungen zu beseitigen. Es hat sich jedoch gezeigt, dass sich diese Volumenvergrösserung nicht vermeiden lässt und als unabdingbare Voraussetzung hingenommen werden muss. In der DE-AS 2633055 wird vorgeschlagen, in der Stahlwanne eine Ausbuchtung auszuformen. Diese umfasst einen mit einem ersten, leicht verformbaren Material und einem zweiten, erst bei grösseren Kräften verformbaren Material vollständig gefüllten Stauraum zur Aufnahme des Bodens der Kohlenstoffauskleidung, welcher sich während des Betriebes in horizontaler Richtung ausdehnt. Das zweite Material weist solche mechanische Eigenschaften auf, dass die Kräfte ohne dauernde Verformung und/oder Rissbildung auf den ausgebuchteten Stahlmantel übertragen werden. Die auf den Boden der Kohlenstoffauskleidung einwirkenden Gegenkräfte vermindern dessen Aufwölbung und Durchsetzen mit Rissen.

Obwohl die nach dem Stand der Technik vorgeschlagenen Lösungen, insbesondere diejenige der oben genannten DE-AS 2633055, teilweise Abhilfe bringen, bestehen für Elektrolysezellen mit extrem hohen Stromstärken noch erhebliche Probleme.

Weiter ist aus der GB-A 1 209 541 eine Elektrolysezelle zur Herstellung von Aluminium bekannt, bei welcher die Isolation und die Kathodenblöcke aus Kohlenstoff bzw. die Seitenwände aus Anthrazit und die kohlenstoffhaltigen Stampfmassen durch eine schalenförmig ausgebildete Zwischenschicht getrennt sind. Diese Zwischenschicht besteht aus pulver- oder granulatförmigem Siliziumkarbid, welches für das geschmolzene Metall eine unüberwindliche Barriere darstellt.

Die Erfinder haben sich die Aufgabe gestellt, ein neues Konzept für eine Kathodenwanne einer Schmelzflusselektrolysezelle zur Herstellung von Aluminium zu schaffen, das in Zellen aller Grössenordnungen unkontrollierte Deformationen verhindern kann, ohne dass der Zelle Schaden in Form von Rissbildung zugefügt wird. Das Konzept soll weiter mit geringen Investitionskostenauskommen und flexibel anwendbar sein.

Die Aufgabe wird erfindungsgemäss gelöst durch eine ausschliesslich im Bereich des Elektrolyten horizontal umlaufend angeordnete, die Kohlenstoffauskleidung in einen untern und einen obern Teil trennende Schicht aus einem bei Temperaturen bis zu 1000°C beständigen, gegen den Elektrolyten resistenten Material von wesentlich geringerer Scherfestigkeit als diejenige der Kohlenstoffauskleidung.

Nach diesem Konzept ist die Seitenwand der Kohlenstoffauskleidung geteilt. Das elektrische Feld zwischen den Kathodenbarren und den Anoden verläuft durch den Boden und den unteren Teil der Seitenwand der Kohlenstoffauskleidung. Durch den oberhalb der Schicht mit geringer Scherfestigkeit liegenden Teil der Seitenwand der Kohlenstoffauskleidung dagegen fliesst praktisch kein elektrischer Strom. Deshalb quillt der untere Teil der Kohlenstoffauskleidung wesentlich stärker auf als der obere Teil. Die dadurch entstehenden Spannungen werden aufgefangen, indem die Schicht mit geringer Scherfestigkeit reisst. Da sie vollständig im Bereich des schmelzflüssigen Elektrolyten liegen muss, kann kein flüssiges Aluminium in die gebildeten Risse eintreten.

Die als Sollbruchstelle bezeichnete Rissstelle in der Schicht mit geringer Scherfestigkeit ist selbstheilend, der in den Riss eindringende schmelzflüssige Elektrolyt kühlt sich im äusseren Bereich der Wandung so stark ab, dass er erstarrt und so das Ausfliessen des Elektrolyten verhindert.

Die Selbstheilung der Sollbruchstelle kann verbessert werden, indem unmittelbar ausserhalb der Schicht mit geringer Scherfestigkeit und dem Bereich der unten anschliessenden Kohlenstoffauskleidung eine sich in Richtung der Seitenwand der äusseren Stahlwanne erstreckende Auffangzone aus sehr gut wärmeleitendem Material angeordnet ist. Damit kann die von in den Riss eintretenden Elektrolyten abgegebene Wärme rascher abgeführt werden, die Selbstheilung durch Erstarren erfolgt rascher. Zweckmässig ist die obere Begrenzung dieser Auffangzone auf ungefähr gleichem Niveau wie die obere Begrenzung der Schicht mit geringer Scherfestigkeit. Die Auffangzone ist jedoch dicker als diese Schicht, sie ist vorteilhaft zwei bis dreimal so dick wie die Schicht mit geringer Scherfestigkeit. Für die rasche Abfuhr der Wärme in der Auffangzone sind insbesondere metallische Werkstoffe sehr gut geeignet, beispielsweise Stahlwolle oder Aluminiumspäne.

Damit die Rissbildung stets im erwünschten Bereich erfolgt, ist die Scherfestigkeit der Schicht, welche die Kohlenstoffauskleidung in einen unteren und oberen Teil trennt, vorzugsweise mindestens fünfmal kleiner als diejenige von Kohlenstoff.

Die Dicke dieser Schicht mit geringer Scherfestigkeit liegt in der Praxis zweckmässig zwischen 2 und 15 cm, vorzugsweise zwischen 5 und 10 cm.

Die die Kohlenstoffauskleidung in zwei Teile trennende Schicht wird zweckmässig aus vorfabrizierten Blöcken aufgebaut. Die Materialien für diese Blöcke müssen die drei Anforderungen der Temperaturbeständigkeit, der Resistenz gegenüber dem Elektrolyten und der geringen Scherfestigkeit erfüllen. In der Praxis können für die Herstellung der Blöcke geschäumter Kohlenstoff, geschäumte keramische Materialien und komprimierte Kohlefaserschichten eingesetzt werden.

Die Schicht mit geringer Scherfestigkeit wird oben zweckmässig mit einem bekannten Kleber an die Kohlenstoffauskleidung geklebt und unten über einen Kohlenstoffilz auf die Kohlenstoffauskleidung gelegt. Der komprimierte Kohlenstoffilz ist vorzugsweise zwischen 5 und 15 mm dick und seinerseits an den unteren Teil der Kohlenstoffauskleidung geklebt.

Soll der untere Teil der Kohlenstoffauskleidung weniger rasch aufquellen, so kann dieser untere Teil stärker graphitisiert werden.

Weiter hat es sich als vorteilhaft erwiesen, im Bereich des Bodens der Kohlenstoffauskleidung plastisch verformbare Metallteile oder spröde poröse Materialien anzuordnen, welche bei einer Ausdehnung dieses Bodens einen nahezu konstanten Widerstand erzeugen. Die Angriffsfläche dieser sogenannten «Crunchelemente» liegt vorzugsweise oberhalb der Kernzone des Bodens der Kohlenstoffauskleidung. Damit wird die Ausbildung von Rissen und unzulässigen Deformationen verhindert. Der negative Einfluss von allfällig im Bereich des Bodens der Kohlenstoffauskleidung vorhandenen Rissen wird zweckmässig dadurch vermindert bzw. verhindert, dass die eingesetzten «Crunchelemente» mit bekannten Mitteln vorgespannt werden.

Als plastisch verformbare Metallteile werden zweckmässig hochgestellte Rohre bzw. Rohrpakete verwendet. Anstelle der hochgradig plastischen Metalle ist auch die Verwendung von relativ spröden Materialien mit unzähligen kleinsten Hohlräumen eine vorzugsweise Ausführungsform der «Crunchelemente». Beim Zermalmen eines solchen Materials brechen die von Auge kaum sichtbaren Materialbrücken eine nach der anderen ein, während die restlichen, noch intakten Zonen einen nahezu konstanten Widerstand gegen den sich ausdehnenden unteren Teil der Kohlenstoffauskleidung bieten.

Die Erfindung wird anhand der Zeichnung näher erläutert. Es zeigen schematisch:
Fig. 1 eine aufgeschnittene perspektivische Darstellung des Seitenbereichs einer Schmelzflusselektrolysezelle zur Herstellung von Aluminium,
Fig. 2 einen Vertikalschnitt durch den Seitenbereich einer Schmelzflusselektrolysezelle zur Herstellung von Aluminium,
Fig. 3 einen teilweisen Vertikalschnitt im Bereich einer Schicht mit geringer Scherfestigkeit, nach dem ersten Reissen,
Fig. 4 einen Ausschnitt wie Fig. 3 nach dem x-ten Reissen, und
Fig. 5 einen Ausschnitt wie Fig. 3 und 4 nach dem Durchriss der Schicht mit geringer Scherfestigkeit.

Eine Schmelzflusselektrolysezelle zur Herstellung von Aluminium hat eine äussere Stahlwanne 10. Darin eingebettet ist die untere Isolation 12 und die seitliche Isolation 14. Auf der den Unterbau bildenden unteren Isolation 12 ist der untere Teil 16 der Kohlenstoffauskleidung mit eingegossenen bzw. eingebetteten, eisernen Kathodenbarren 18 angeordnet. Auf dem horizontal begrenzten Randbereich des unteren Teils 16 der Kohlenstoffauskleidung ist die etwa 8 cm dicke Schicht 20 mit geringer Scherfestigkeit angeordnet. Zwischen dieser Schicht 20 und dem unteren Teil 16 der Kohlenstoffauskleidung liegt - nicht sichtbar-eine Unterlage aus Kohlenstoffilz, welcher am unteren Teil 16 der Kohlenstoffauskleidung angeklebt ist.

Auf der Schicht 20 mit geringer Scherfestigkeit ist der obere Teil 22 der Kohlenstoffauskleidung angeklebt, er überragt den unteren Teil seitlich. Den obersten Bereich bilden Steinblöcke 24, womit ein isolierendes, gegen Sauerstoffeinwirkung schützendes Wannenbord gewährleistet ist.

Innerhalb der Stahlwanne 10, auf der Höhe des oberen Bereichs des Bodens der Kohlenstoffauskleidung sind vorgespannte «Crunchelemente» 26 angeordnet, die von einer Ausbuchtung der Stahlwanne 10 gestütztwerden.

Die «Crunchelemente» 26 setzen dem sich ausdehnenden unteren Teil 16 der Kohlenstoffauskleidung einen konstanten, wegunabhängigen Widerstand entgegen.

Zwischen der seitlichen Isolation 14 und dem oberen Teil 22 der Kohlenstoffauskleidung ist eine als Auffangzone 30 ausgestaltete, sehr gut wärmeleitende Schicht ausgebildet. Sie geht in vertikaler Richtung, nach unten, über die Schicht 20 mit geringer Scherfestigkeit hinaus und erstreckt sich teilweise entlang des unteren Teils 16 der Kohlenstoffauskleidung.

In Fig. 2 ist ein Teil des Seitenbereichs der Stahlwanne 10 durch eine flexible Wand 32 ersetzt. Dazu können beispielsweise Gewebe aus Kohlefasern, die in Schichtbauweise mit Metallfolien kombiniert sind, eingesetzt werden. Die ausserhalb der flexiblen Wand 32 angeordneten, vorgespannten «Crunchelemente» 26 bestehen, wie in Fig. 1, aus Paketen von plastisch verformbaren, vertikal angeordneten Rohren. Gegen aussen werden die «Crunchelemente» 26 von einem festen Widerlager 28 gestützt. Zwischen der flexiblen Wand 32 und der seitlichen Isolation kann eine Gleitschicht angeordnet werden.

Fig. 3 zeigt einen auf einem Kohlestoffilz 34 liegenden Kohleschaumblock 20 mit geringer Scherfestigkeit. Wegen unterschiedlicher Ausdehnung des unteren Teils 16 und des oberen Teils 22 der Kohlenstoffauskleidung ist die Schicht 20 mit geringer Scherfestigkeit ein erstes Mal gerissen, flüssiger Elektrolyt ist eingedrungen und teilweise erstarrt.

In der Darstellung nach Fig. 3 ist die Schicht 20 mit geringer Scherfestigkeit einmal, nach Fig. 4 bereits mehrmals gerissen. Der Kohlefilz 34 hat sich nach dem mehrmaligen Reissen teilweise aufgelöst und der erstarrte Elektrolyt 36 ist weiter nach aussen vorgedrungen.

In Fig. 5 schliesslich ist der erstarrte Elektrolyt vollständig durch die Schicht 20 mit geringer Scherfestigkeit nach aussen durchgedrungen und in der Auffangzone 30 erstarrt.

Der Fig. 3 bis 5 zeigen - anhand von Elektrolysezellen mit unterschiedlichen Dimensionierungen der einzelnen Bauteile - deutlich den selbstheilenden Effekt der Sollbruchstelle: Die den Schmelzflusselektrolyten und das abgeschiedene flüssige Aluminium enthaltende Wanne kann nur an einer Stelle, der Schicht 20 mit geringer Scherfestigkeit, reissen. In diesem Bereich befindet sich nur schmelzflüssiger Elektrolyt, kein Metall. Der durch Risse in dieser Schicht 20 austretende Elektrolyt erstarrt und obwohl er sich zunehmend nach aussen fortsetzt, wirkt er immer selbstheilend, indem das erstarrte Material das nachfliessende am weiteren Austreten hindert.

## Patentansprüche

1. Kathodenwanne einer Schmelzflusselektrolysezelle zur Herstellung von Aluminium, bestehend aus einer von Metallbauteilen getragenen bzw. gestützten äusseren Stahlwanne, einer wärmedämmenden Isolationsschicht und einer elektrisch leitenden, gegen das schmelzflüssige Aluminium und den Elektrolyten beständigen Innenauskleidung aus Kohlenstoff, gekennzeichnet durch eine ausschliesslich im Bereich des Elektrolyten horizontal umlaufend angeordnete, die Kohlenstoffauskleidung in einen untern (16) und einen obern Teil (22) trennende Schicht (20) aus einem bei Temperaturen bis zu 1000°C beständigen, gegen den Elektrolyten resistenten Material von wesentlich geringerer Scherfestigkeit als diejenige der Kohlenstoffauskleidung.

2. Kathodenwanne nach Anspruch 1, dadurch gekennzeichnet, dass die Scherfestigkeit der die Kohlenstoffauskleidung trennenden Schicht (20) mindestens fünfmal kleiner als diejenige der Kohlenstoffauskleidung ist.

3. Kathodenwanne nach Anspruch 1 oder 2, dadurch gekennzeichnet, dass die Dicke der Schicht (20) mit geringer Scherfestigkeit 2-15 cm, vorzugsweise 5-10 cm, beträgt.

4. Kathodenwanne nach mindestens einem der Ansprüche 1-3, dadurch gekennzeichnet, dass die Schicht (20) mit geringer Scherfestigkeit aus geschäumtem Kohlenstoff, Kohlefaserschichten oder geschäumtem keramischem Material besteht.

5. Kathodenwanne nach mindestens einem der Ansprüche 1-4, dadurch gekennzeichnet, dass die Schicht (20) mit geringer Scherfestigkeit mit einem bekannten Kleber an den oberen Teil (22) der Kohlenstoffauskleidung geklebt und über einen Kohlenstoffilz (34) auf dem unteren Teil (16) der Kohlenstoffauskleidung liegt.

6. Kathodenwanne nach Anspruch 5, dadurch gekennzeichnet, dass der komprimierte Kohlenstoffilz (34) 5-15 mm dick und mit einem bekannten Kleber auf den unteren Teil (16) der Kohlenstoffauskleidung geklebt ist.

7. Kathodenwanne nach mindestens einem der Ansprüche 1-6, dadurch gekennzeichnet, dass unmittelbar ausserhalb der Schicht (20) mit geringer Scherfestigkeit und teilweise dem unten anschliessenden unteren Teil (16) der Kohlenstoffauskleidung eine sich in Richtung der Seitenwand der äusseren Stahlwanne (10) erstrekkende Auffangzone (30) aus sehr gut wärmeleitendem Material angeordnet ist, wobei die Höhe dieser Auffangzone (30) vorzugsweise das zweibis dreifache der Dicke der Schicht (20) mit geringer Scherfestigkeit beträgt.

8. Kathodenwanne nach Anspruch 7, dadurch gekennzeichnet, dass die Auffangzone (30) aus Stahlwolle oder Aluminiumspänen besteht.

9. Kathodenwanne nach mindestens einem der Ansprüche 1-8, dadurch gekennzeichnet, dass der untere Teil (16) der Kohlenstoffauskleidung stärker graphitisiert ist als deren oberer Teil (22).

10. Kathodenwanne nach mindestens einem der Ansprüche 1-9, dadurch gekennzeichnet, dass im Bereich des Bodens des unteren Teils (16) der Kohlenstoffauskleidung, vorzugsweise oberhalb von dessen Kernzone, einen nahezu konstanten, wegunabhängigen Widerstand erzeugende, vorzugsweise vorgespannte «Crunchelemente» (26) in Form von plastisch verformbaren Metallrohren oder spröden porösen Materialien angeordnet sind.

## Claims

1. Cathode tank of a fusion electrolysis cell for the production of aluminium, consisting of an outer steel tank carried or supported by metal components, a thermal insulation coating and an electrically conductive internal lining of carbon which is stable to the molten aluminium and the electrolyte, characterised by a layer (20) of a material which is stable at temperatures up to 1,000°C, resistant to the electrolyte and of substantially lower shear strength than that of the carbon lining, which layer is arranged extending horizontally around exclusively in the region of the electrolyte and divides the carbon lining into a lower part (16) and an upper part (22).

2. Cathode tank according to Claim 1, characterised in that the shear strength of the layer (20) dividing the carbon linining is at least five times less than that of the carbon lining.

3. Cathode tank according to Claim 1 or 2, characterised in that the thickness of the layer (20) with low shear strength amounts to 2-15 cm, preferably 5-10 cm.

4. Cathode tank according to at least one of Claims 1-3, characterised in that the layer (20) with low shear strength consists of foamed carbon, carbon fibre layers or foamed ceramic material.

5. Cathode tank according to at least one of Claims 1-4, characterised in that the layer (20) with low shear strength is stuck with a known adhesive to the upper part (22) of the carbon lining and lies through a carbon felt (34) on the lower part (16) of the carbon lining.

6. Cathode tank according to Claim 5, characterised in that the compressed carbon felt (34) is 5-15 mm thick and is stuck with a known adhesive on to the lower part (16) of the carbon lining.

7. Cathode tank according to at least one of Claims 1-6, characterised in that immediately outside the layer (20) with low shear strength and partially the downwardly adjoining part (16) of the carbon lining there is arranged a collector zone (30) of material of very good thermal conductivity extending in the direction of the side wall of the outer steel tank (10), the height of this collector zone (30) preferably amounting to two to three times the thickness of the layer (20) with low shear strength.

8. Cathode tank according to Claim 7, characterised in that the collector zone (30) consists of steel wool or aluminium shavings.

9. Cathode tank according to at least one of Claims 1-8, characterised in that the lower part (16) of the carbon lining is more graphitized than its upper part (22).

10. Cathode tank according to at least one of Claims 1-9, characterised in that preferably initially stressed «crunch elements» (26) in the form of plastically deformable metal tubes or brittle porous materials which generate a nearly constant, distance-independent resistance are arranged in the region of the bottom of the lower part (16) of the carbon lining, preferably above its core zone.

## Revendications

1. Cuve cathodique d'une cellule d'électrolyse d'un bain en fusion pour la fabrication d'aluminium, constituée d'une cuve extérieure en acier, portée par des composants métalliques ou appuyée sur eux, d'une couche d'isolation thermique et d'un revêtement intérieur de carbone, électriquement conducteur, résistant à l'aluminium liquide et à l'électrolyte, caractérisée par une couche (20), exclusivement disposée horizontalement et tout le tour dans la zone de l'électrolyte, partageant le revêtement de carbone en une partie inférieure (16) et une partie supérieure (22), constituée d'un matériau stable à une température allant jusqu'à 1,000°C, résistant à l'égard de l'électrolyte et dont la résistance au cisaillement est sensiblement inférieure à celle du revêtement de carbone.

2. Cuve cathodique selon la revendication 1, caractérisée en ce que la résistance au cisaillement de la couche (20) qui sépare le revêtement de carbone est au moins cinq fois inférieure à celle du revêtement de carbone.

3. Cuve cathodique selon la revendication 1 ou 2, caractérisée en ce que l'épaisseur de la couche (20) à faible résistance au cissaillement est de 2-15 cm, de préférence 5-10 cm.

4. Cuve cathodique selon au moins l'une des revendications 1-3, caractérisée en ce que la couche (20) à faible résistance au cisaillement est constituée de carbone moussant, de couches de fibres de carbone ou de matériau céramique moussant.

5. Cuve cathodique selon au moins l'une des revendications 1-4, caractérisée en ce que la couche (20) à faible résistance au cisaillement est collée, avec une colle connue, sur la partie supérieure (22) du revêtement de carbone et repose, par l'intermédiaire d'un feutre de carbone (34), sur la partie inférieure (16) du revêtement de carbone.

6. Cuve cathodique selon la revendication 5, caractérisée en ce que le feutre de carbone comprimé (34) a une épaisseur de 5-15 mm et en ce qu'il est collé, avec une colle connue, sur la partie inférieure (16) du revêtement de carbone.

7. Cuve cathodique selon au moins l'une des revendications 1-6, caractérisée en ce qu'immédiatement à l'extérieur de la couche (20) à faible résistance au cisaillement et en partie à l'extérieur de la partie inférieure (16), qui s'y raccorde vers le bas, du revêtement de carbone, est disposée une zone de reprise des forces (30), en matériau très bon conducteur de la chaleur, qui s'étend en direction de la paroi latérale de la cuve d'acier extérieure (10), étant précisé que la hauteur de cette zone de reprise des forces (30) atteint de préférence entre la double et le triple de l'épaisseur de la couche (20) à faible résistance au cisaillement.

8. Cuve cathodique selon la revendication 7, caractérisée en ce que la zone de reprise des forces (30) est constituée de laine d'acier ou de copeaux d'aluminium.

9. Cuve cathodique selon au moins l'une des revendications 1-8, caractérisée en ce que la partie inférieure (16) du revêtement de carbone contient une plus forte proportion de graphite que sa partie supérieure (22).

10. Cuve cathodique selon au moins l'une des revendications 1-9, caractérisée en ce qu'au voisinage du fond de la partie inférieure (16) du revêtement de carbone, de préférence au-dessus de sa zone-noyau, sont disposés des «éléments à écraser» (26), de préférence précontraints, produisant une résistance presque constante et indépendante de la course, sous forme de tubes métalliques plastiquement déformables ou de matériaux poreux cassants.
